# FASCICULE DE BREVET EUROPEEN

(11) **EP 0 112 214 B1**
(45) Date de publication et mention de la délivrance du brevet: **30.12.1986**
(21) Numéro de dépôt: 83402257.6
(22) Date de dépôt: 23.11.1983
(51) Int. Cl.: A61G 15/00

(54) **Poste de travail pour travaux d'orthodontie**
Arbeitsplatz für zahntechnische Arbeiten
Workshop for orthodontic work

(30) Priorité: 24.11.1982 FR 8219654
(43) Date de publication de la demande: 27.06.1984
(73) Titulaire: Doremieux, Jean-Louis, F-54000 Nancy (FR)
(72) Inventeur: Doremieux, Jean-Louis, F-54000 Nancy (FR)
(74) Mandataire: Bouju, André

## Description

La présente invention concerne un poste de travail pour l'exécution de travaux d'orthodontie et pour la préparation d'arcs en fils métalliques destinés à être appliqués sur les dents d'une mâchoire afin de redresser celles-ci.

Ces travaux d'orthodontie exigent un important matériel de mise en oeuvre, tel qu'un négatoscope pour examiner les radiographies, des bacs d'électrolyse et de neutralisation, des moyens de soudage et de chauffage, des moyens de traitement thermique etc... Tout ce matériel occupe beaucoup de place dans un cabinet dentaire qui est déjà fort encombré par ailleurs par divers autres appareils et instruments classiques.

Le but de la présente invention est de remédier à cet inconvénient en mettant à la disposition du praticien un poste de travail regroupant l'ensemble du matériel nécessaire à l'orthodontie dont l'encombrement est ainsi réduit et dont l'utilisation est particulièrement commode pour le praticien.

Suivant l'invention, fe poste de travail pour la préparation d'arcs en fil métallique pour travaux d'orthodontie, est caractérisé en ce qu'il comporte au moins les éléments suivants groupés en un ensemble :
une surface éclairable par transparence, pour examiner des radiographies par transparence, et un organe de commande de l'éclairage de cette surface,
un projecteur de modèles de courbe d'arc, avec écran de projection translucide et au moins un organe de commande et/ou de réglage,
deux bornes électriques pouvant recevoir chacune une extrémité d'un arc et reliées chacune à un conducteur électrique, l'un dé ces conducteurs comportant un interrupteur.
un bac de réduction des arcs pouvant recevoir un agent décapant ou un électrolyte,
un bac apte à recevoir une solution neutralisant l'agent décapant et/ou l'électrolyte, et
des moyens de liaison mécanique maintenant tous ces éléments en association et conférant à cet ensemble l'aspect d'un meuble.

Le praticien peut ainsi exécuter tous les travaux d'orthodontie sur ce poste de travail qui regroupe tout le matériel dont il a besoin.

Ainsi . la surface éclairable lui permet d'examiner les radiographies et d'effectuer à partir de celles-ci des mesures précises.

Le projecteur de courbes lui permet de reproduire sur un écran des formes d'arcs idéaux présentant des proportions variables. Il lui suffit ensuite de plier le fil métallique de l'arc pour conformer ce dernier à la courbe projetée.

Les deux bornes électriques permettent de chauffer l'arc par effet Joule de façon à obtenir une recuisson de l'arc lui conférant les propriétés mécaniques souhaitées.

Le bain de réduction permet d'effectuer un polissage électrolytique de l'arc.

Tous ces appareils peuvent être commandés par le praticien par des boutons d'actionnement sur un tableau de commande.

D'autres particularités et avantages de l'invention apparaîtront encore dans la description ci-après.

Aux dessins annexés donnés à titre d'exemples non limitatifs :
la figure 1 est une vue en perspective d'un poste de travail conforme à l'invention ;
la figure 2 est une vue en perspective de la partie supérieure du dispositif de recuisson des arcs ;
la figure 3 est une vue en coupe longitudinale du dispositif de recuisson des arcs ;
la figure 4 est une vue en coupe longitudinale à grande échelle, suivant le plan IV-IV de la figure 1, montrant le projecteur de modèles de courbes d'arc ;
la figure 5 est une vue en plan montrant l'écran de projection et la molette de réglage du projecteur précité ;
la figure 6 est une vue schématique montrant un ensemble écran de visualisation-ordinateur associé avec une surface d'examen de radiographies équipée d'une grille et d'un stylet électromagnétiques.

On voit sur la figure 1 que le poste de travail pour l'exécution de travaux d'orthodontie notamment pour la préparation d'arcs en fil métallique comporte essentiellement les éléments suivants groupés en un ensemble :
une surface (1) éclairable par transparence, pour examiner des radiographies par transparence, et un interrupteur de commande de l'éclairage de cette surface, disposé sur un tableau de commande,
un projecteur (2) de modèles de courbe d'arc, avec écran de projection translucide (3) et au moins un organe de commande et/ou réglage (26),
deux bornes électriques (4,4') pouvant recevoir chacune une extrémité d'un arc (A) et reliées chacune à un conducteur électrique (4a, 4b), l'un de ces conducteurs comportant un interrupteur (5) (voir figures 2 et 3),
un bac (6) de réduction des arcs pouvant recevoir un agent décapant ou un électrolyte,
un bac (7) apte à recevoir une solution neutralisant l'agent décapant et/ou l'électrolyte, et
des moyens de liaison mécanique (8) maintenant tous ces éléments en association et conférant à cet ensemble l'aspect d'un meuble.

Dans l'exemple représenté, les moyens de liaison mécaniques sont constitués par une enceinte (8) montée sur des pieds (9) lui donnant l'aspect d'une table. Cette enceinte (8) contient les éléments (1, 2, 3, 4, 5, 6, 7) dont les organes de réglage et de commande (10) sont disposés sur une face latérale (11) de ladite enceinte. Le dessus (13) de cette enceinte (8) est en matière plastique et comporte des alvéoles recevant les deux bacs (6, 7). Le dessus (13) de cette enceinte (8) présente également une ouverture (12) en dessous de laquelle se trouvent les bornes électriques (4, 4'). Par ailleurs, ce dessus (13) en matière plastique comporte la face externe de l'écran de projection (3) et la surface (1) éclairable par transparence.

On voit également sur la figure 1 que des moyens de mesure céphalométriques à règle coulissante graduée (14) sont agencés sur la surface (1) éclairable par transparence.

Le poste de travail comporte en outre des moyens (15, 16) de soudage électronique ainsi qu'un chalumeau à gaz (17) placés sur le dessus (13) de l'enceinte (8) et permettant d'exécuter différents travaux de soudage ou de traitement thermique.

Sur les figures 2 et 3, on voit que l'ouverture (12) située au-dessus des deux bornes électriques (4, 4') aptes à recevoir chacune une extrémité d'un arc (A) est garnie d'une plaque obturatrice (19), avantageusement en matériau isolant qui est percée d'un trou (20, 21) au-dessus de chacune des deux bornes (4.4'). L'un (21) de ces trous est allongé dans une direction passant par l'autre trou (20). De plus est prévu un couvercle (22) à. charnière, lequel est rabattable sur la plaque obturatrice (19). De préférence ce couvercle (22) est muni d'un ressort de rappel.

Dans l'exemple représenté, les bornes électriques sont constituées chacune par une cuvette (4, 4') ouverte vers le haut et contenant du mercure (23) ou autre liquide conducteur dans lequel les extrémités de l'arc (A) sont destinées à plonger.

Le mercure contenu dans ces cuvettes (4, 4') est en contact avec des plots métalliques reliés à des conducteurs électriques (4a, 4b) connectés à une source d'alimentation électrique par l'inter, médiaire d'un interrupteur 5. La tension de cette source est suffisante pour que l'arc A soit parcouru par un courant pouvant chauffer cet arc par effet Joule à une température de recuisson de l'ordre de 700 à 800 °C lui donnant les propriétés mécaniques souhaitées.

Le projecteur (2) de modèles de courbes d'arc s'étendant sous le dessus (13) de l'enceinte (8) est représenté en détail sur la figure 4.

Ce projecteur (2) de modèles de courbes d'arcs comporte un système dioptrique de projection (24) qui est déplaçable sur son axe optique (O) de façon à obtenir un rapport de projection variable. Un système de mise au point automatique permet de projeter une image nette. La courbe modèle est portée par un support transparent (24a) situé en avant d'un groupe de lentilles (24b, 24c,...).

A l'arrière de ce groupe de lentilles (24b, 24c...) est disposée une ampoule d'éclairage (27).

On voit également sur la figure 4 que l'axe optique (O) du projecteur de modèles (2) est parallèle à la surface du dessus (13) de l'enceinte et rencontre un miroir (25) à 45° situé en dessous de l'écran de projection (3). La commande des déplacements du système dioptrique (24) est assurée par une molette (26) dont une partie traverse le dessus (13) de l'enceinte (8'), de façon à être accessible par le praticien (voir également la figure 5).

Le dessus (13) de l'enceinte (8) présente en outre (voir figure 1) un support (31) pour des outils tels que des pinces (32) et un support (33) recevant différents fils métalliques destinés à être conformés en arcs.

La face avant (11) de l'enceinte (8) comporte un tiroir de rangement (34) et un tableau de commande (10a) présentant les différents interrupteurs ou boutons de commande (10) destinés à la mise en route des différents appareils du. poste de travail conforme à l'invention. Ces boutons de commande (10) peuvent être constitués par des touches sensitives.

De la description précitée, il ressort donc que les différents appareils et dispositifs nécessaires aux travaux d'orthodontie sont regroupés ensemble d'une manière rationnelle et compacte dans un même meuble de travail, branché à une ou plusieurs sources de courant électrique.

Ainsi grâce à la surface éclairable (1), le praticien peut examiner commodément des radiographies et procéder à des études et des mesures céphalométriques très précises.

En agissant sur la molette (26) de réglage du projecteur (2) de modèles de courbes, le praticien peut reproduire sur l'écran (3) situé sur le dessus (13) de l'enceinte (8), une courbe de dimensions homothétiques variables, adaptée au profil de l'arc qu'il désire réaliser et en particulier à l'éca.r-tement inter-prémolaire propre à chaque patient destiné à recevoir cet arc. Il lui suffit à cet effet de reporter l'écartement précité sur l'écran (3), de projeter sur cet écran la courbe d'arc adaptée à cet écartement, puis de plier un fil d'arc de façon que la courbure de celui-ci soit conforme au profil de l'arc projeté.

Le praticien peut alors recuire cet arc réalisé en un alliage d'acier inoxydable spécial au moyen du dispositif de recuisson représenté sur les figures 2 et 3. A cet effet, on introduit les extrémités de l'arc A dans les trous (20, 21) pour les plonger dans le mercure (23) contenu dans les cavités (4, 4'). Le trou allongé 21 permet la mise en place d'arcs de différentes dimensions. Il suffit ensuite d'actionner l'interrupteur 5 pour permettre le passage du courant dans l'arc. Ce dernier s'échauffe par effet Joule à une température comprise entre 700 et 800 °C assurant ainsi sa recuisson.

La recuisson des arcs A a pour effet d'oxyder et de ternir la surface du métal. Pour y remédier, on place l'arc dans le bain 6 de réduction.

Dans ce bain 6, en acide orthophosphorique on réalise un polissage électrolytique de l'arc qui a pour effet de décaper la surface de celui-ci. Dans certains cas on peut réduire le diamètre du fil de l'arc sur une certaine partie de celui-ci, cette dernière étant seule plongée dans le bain.

L'arc est ensuite plongé dans le bain 7 de neutralisation constitué par une solution de bicarbonate de soude ou analogue.

Ainsi on peut intégrer au poste de travail conforme à l'invention d'autres appareils ou dispositifs que ceux décrits et en particulier un microfour pour réaliser certains traitements thermiques.

Par ailleurs, comme indiqué sur la figure 6 la surface (1) d'examen des radiographies pourrait comporter sous elle une grille électromagnétique (35). Sur la radiographie posée sur cette surface (1) est placé un stylet (36) avec lequel le praticien peut suivre le tracé céphalométrique de la radiographie qui est ensuite reproduit sur l'écran de visualisation (37) qui est relié au stylet (36).

L'ordinateur (38) qui est associé à l'écran de visualisation (37) a en mémoire un ensemble de données telles la largeur des dents et l'espace disponible qui le rend apte à délivrer le diagnostic et le plan de traitement en fonction du tracé céphalométrique qui est reproduit sur l'écran (37).

En fonction de ces données, l'ordinateur peut visualiser sur l'écran (37) le profil céphalométrique corrigé du patient à traiter, ainsi que le profil cutané qui en découle.

D'autre part le poste de travail conforme à l'invention peut être monté sur des roulettes pour permettre son déplacement. De plus, ce poste de travail peut remplacer ou compléter la tablette classique reliée au bras mobile d'un unit ou kart que l'on trouve habituellement chez les chirurgiens-dentistes.

## Revendications

1. Poste de travail pour la préparation d'arcs (A) en fil métallique pour travaux d'orthodontie, ce poste de travail étant caractérisé en ce qu'il comporte au moins les éléments suivants groupés en un ensemble
une surface (1) éclairable par transparence, pour examiner des radiographies par transparence, et un organe de commande de l'éclairage de cette surface,
un projecteur (2) de modèles de courbe d'arc, avec écran de projection translucide (3) et au moins un organe de commande et/ou réglage (26).
deux bornes électriques (4, 4') pouvant recevoir chacune, une extrémité d'un arc (A) et reliées chacune à un conducteur électrique (4a, 4b), l'un de ces conducteurs comportant un interrupteur (5),
un bac (6) de réduction des arcs (A) pouvant recevoir un agent décapant ou un électrolyte,
un bac (7) apte à recevoir une solution neutralisant l'agent décapant et/ou l'électrolyte, et
des moyens de liaison mécanique (8) maintenant tous ces éléments en association et conférant à cet ensemble l'aspect d'un meuble.

2. Poste de travail selon la revendication 1, caractérisé en ce que lesdits moyens de liaison mécanique (8) sont constitués par une enceinte montée sur pieds (9) lui donnant l'aspect d'une table, cette enceinte (8) contenant lesdits éléments (1, 2, 3, 4, 5, 6, 7) dont les organes de réglage et de commande (10) sont disposés en majorité sur une face latérale (11) de ladite enceinte, et en ce que le dessus (13) de cette enceinte (8) est en matière plastique et comporte des alvéoles (6, 7) recevant les deux bacs, et une ouverture (12) en dessous de laquelle se trouvent lesdites bornes électriques (4, 4'), ce dessus (13) en matière plastique logeant ou contenant la face externe de l'écran de projection (3) et la surface (1) éclairable par transparence.

3. Poste de travail selon la revendication 1 ou 2, caractérisé en ce que des moyens de mesure céphalométrique à règle coulissante graduée (14) sont agencés sur la surface (1) éclairable par transparence.

4. Poste de travail selon la revendication 2 ou 3, caractérisé en ce qu'il comporte en outre des moyens (15, 16) de soudage électronique montés sur le dessus (13) de ladite enceinte.

5. Poste de travail selon l'une quelconque des revendications 2 à 4, caractérisé en ce qu'il comporte un chalumeau à gaz (17) monté sur le dessus de l'enceinte.

6. Poste de travail selon l'une quelconque des revendications 2 à 5, caractérisé en ce que l'ouverture (12) située au-dessus des deux bornes électriques (4, 4') aptes à recevoir chacune une extrémité d'un arc (A) est garnie d'une plaque obturatrice (19). avantageusement isolante qui est percée d'un trou (20, 21) au-dessus de chacune des deux bornes (4,4'), l'un (21) au moins de ces trous étant allongé dans une direction passant par l'autre trou (20) et en ce qu'il est prévu un couvercle (22) à charnière, lequel est rabattable sur la plaque obturatrice (19).

7. Poste de travail selon la revendication 6, caractérisé en ce que lesdites bornes électriques (4, 4') sont constituées chacune par une cuvette ouverte vers, ie haut et contenant du mercure (23).

8. Poste de travail selon l'une quelconque des revendications précédentes, caractérisé en ce que le projecteur (2) de modèles de courbes d'arcs comporte un système dioptrique de projection (24) qui est déplaçable sur son axe optique, de façon à obtenir un rapport de projection variable avec mise au point automatique.

9. Poste de travail selon la revendication 8, caractérisé en ce que l'axe optique (0) du projecteur de modèles (2) est parallèle à la surface du dessus (13) de l'enceinte et rencontre un miroir (25) à 45° situé en dessous de l'écran de projection (3), et en ce que la commande des déplacements du système dioptrique (24) est assurée par une molette (26) dont une partie traverse le dessus (13) de l'enceinte (8).

10. Poste de travail selon l'une quelconque des revendications précédentes, caractérisé en ce qu'il comporte en outre au moins un support (31) pour des outils, disposé sur le dessus (13) de l'enceinte (8) et un support (33) pour des fils d'arcs.

11. Poste de travail selon l'une des revendications précédentes, caractérisé en ce qu'il comprend sous la surface éclairable (1) une grille électromagnétique (35), un stylet électromagnétique (36) déplaçable sur une radiographie céphalométrique placée sur la grille (35), ce stylet étant relié à un écran de visualisation (37) lui-même associé à un ordinateur (38) ayant en mémoire un certain nombre de données céphalométriques et qui est apte à reproduire sur l'écran (37) le profil céphalométrique corrigé du patient.

## Claims

1. A working place for preparing wire arches (A) for orthodontia works, said working place being characterized in that it comprises at least. the following elements grouped in one set:
a surface (1) to be lighted by transparency, for examining radiographs against the light, and an apparatus for controlling said surface lighting,
a projector (2) of arch curve models with a translucent projection screen (3) and at least one control and/or adjustment apparatus (26),
two electric terminals (4, 4') each able to receive one end of an arch (A) and each connected to one electric wire (4a, 4b), one of said wires being provided with a switch, (5),
a vat (6) for reduction of the arches (A) for receiving an etching agent or an electrolyte,
a vat (7) able to receive an etching agent and/or electrolyte neutralizing solution, and
mechanical connection means (8) maintaining associated all said elements and making said set look like a piece of furniture.

2. A working place according to claim 1, characterized in that said mechanical connection means (8) is constituted by an enclosure mounted on legs (9) making it look like a table, said enclosure (8) comprising said elements (1, 2, 3, 4, 5, 6, 7) the control and adjustment apparatuses (10) of which are mainly disposed on a lateral face (11) of said enclosure, and in that the cover (13) of said enclosure (8) is made of plastics and comprises cavities (6, 7) receiving the two vats, and an opening (12) under which said electric terminals (4, 4') are disposed, said plastic cover (13) accommodating or including the external face of the projection screen (3) and the surface (1) with the light shining through.

3. A working place according to claim 1 or 2, characterized in that cephalometric measuring means with a graduated sliding ruler (14) is arranged on the surface (1) with the light shining through.

4. A working place according to claim 2 or 3, characterized in that it further comprises electronic welding means (15, 16) mounted on said enclosure cover (13).

5. A working place according to any of claims 2 to 4, characterized in that it comprises a gas torch (17) mounted on the cover.

6. A working place according to any of claims 2 to 5, characterized in that the opening (12) situated above the two electric terminals (4, 4') each able to receive one end of an arch (A) is fitted with an obturating advantageously insulating plate (19) pierced with a hole (20, 21) above each of the two terminals (4, 4'), at least one (21) of said holes extending along a direction running across the other hole (20), and in that a hinged cover (22) able to be pushed down on the obturating plate (19) is provided.

7. A working place according to claim 6, characterized in that said electric terminals (4, 4') are each constituted by an upwardly opened mercury containing basin (23).

8. A working place according to any of the preceding claims, characterized in that the projector (2) of arch curve models comprises a projection dioptric set (24) movable along its optical axis, in order to obtain a variable projection ratio with automatic focusing.

9. A working place according to claim 8, characterized in that the optical axis (0) of the models projector (2) is parallel to the enclosure cover (13) surface and meets with a mirror (25) at 45° situated under the projection screen (3), and in that the movements of the. dioptric set (24) are controlled by a wheel (26), a part of which runs across the cover (13) of the enclosure (8).

10. A working place according to any of the preceding claims, characterized in that it further comprises at least one support (31) for tools arranged on the cover (13) of the enclosure (8) and one support (33) for arch wires.

11. A working place according to any of the preceding claims, characterized in that it comprises under the lightable surface (1) an electromagnetic grid (35), an electromagnetic stylet (36) movable on a cephalometric radiograph placed on the grid (35), said stylet being connected to a display screen (37) associated with a computer (38), in the memory of which a number of cephalometric data have been recorded and which is able to reproduce on the screen (37) the patient's corrected cephalometric profile.

## Patentansprüche

1. Arbeitsplatz für die Herstellung von Spangen (A) aus Metalldraht für Zahnregulierungsarbeiten, wobei dieser Arbeitsplatz dadurch gekennzeichnet ist, dass er wenigstens die folgenden zu einer Einheit gruppierten Elemente enthält :
eine durch Transparenz beleuchtbare Oberfläche (1) zur Untersuchung von Radiographien durch Transparenz sowie ein Steuerorgan zur Steuerung der Beleuchtung dieser Oberfläche,
einen Projektor (2), der Modelle von Kurvenbögen projiziert, mit einem durchscheinenden Projektionsschirm (3) und wenigstens einem Steuer-und/oder Einstellorgan (26),
zwei elektrischen Anschlüssen (4, 4'), die jeweils ein Ende eines Bogens (A) aufnehmen können und jeweils mit einem elektrischen Leiter (4a, 4b) verbunden sind, wobei einer dieser Leiter einen Unterbrecher umfaßt,
eine Schale (6) zur Reduktion der Bögen (A) und zur Aufnahme eines Atzmittels und/oder Elektrolyts,
eine Schafe (7) zum Aufnehmen einer Lösung, welche das Ätzmittel und/oder den Elektrolyt neutralisiert, und
. mechanische Verbindungsmittel (8), welche alle diese Elemente in ihrer Zuordnung zusammenhalten und dieser Einheit das Aussehen eines Möbels verleihen.

2. Arbeitsplatz nach Anspruch 1, dadurch gekennzeichnet, daß die genannten mechanischen Verbindungsmittel (8) durch ein auf Beinen (9) stehendes Gehäuse gebildet sind, das ihm das Aussehen eines Tisches verleiht, wobei dieses Gehäuse (8) die genannten Elemente (1, 2, 3, 4, 5, 6, 7) enthält, wovon die Einstell- und Steuerorgane (10) größtenteils an einer Seitenfläche (11) des genannten Gehäuses angeordnet sind, und daß die Oberseite (13) dieses Gehäuses (8) aus Plastikmaterial ist und Mulden (6, 7) aufweist, welche zwei Schalen aufnehmen, sowie eine Öffnung (12) aufweist, unterhalb welcher sich die genannten elektrischen Anschlüsse (4, 4') befinden, wobei diese Oberseite (13) aus Plastikmaterial die Außenfläche des Projektionsschirms (3) und die durch Transparenz beleuchtbare Oberfläche (1) aufnimmt oder enthält.

3. Arbeitsplatz nach Anspruch 1 oder 2, dadurch gekennzeichnet, daß Kopfvermessungsmittel mit einem eine Maßeinteilung tragenden verschiebbaren·Lineal (14) auf der durch Transparenz beleuchtbaren Oberfläche (1) angeordnet sind.

4. Arbeitsplatz nach Anspruch 2 oder .3, dadurch gekennzeichnet, daß er ferner Mittel (15, 16) zum elektronischen Schweißen umfaßt, die auf der Oberseite (13) des genannten Gehäuses angebracht sind.

5. Arbeitsplatz nach einem der Ansprüche 2 bis 4, dadurch gekennzeichnet, daß er einen auf der Oberseite des Gehäuses angebrachten Gas-Schweißbrenner (17) umfaßt.

6. Arbeitsplatz nach einem der Ansprüche 2 bis 5, dadurch gekennzeichnet, daß die oberhalb der zwei elektrischen Anschlüsse (4, 4'), die zur Aufnahme jeweils eines Endes eines Bogens (A) eingerichtet sind, liegende Öffnung (12) mit einer Verschlussplatte (19) versehen ist, die vorteilhafterweise isolierend und von einem Loch (20, 21) über jedem der beiden Anschlüsse (4, 4') durchbrochen ist, wobei wenigstens eines dieser Löcher (21) in einer Richtung gestreckt ist, welche durch das andere Loch (20) geht, und daß ein Deckel (22) mit Scharnier vorgesehen ist, der auf die Verschlußplatte (19) heruntergeklappt werden kann.

7. Arbeitsplatz nach Anspruch 6, dadurch gekennzeichnet, daß die genannten elektrischen Anschlüsse (4, 4') jeweils durch eine nach oben offene Schale gebildet sind, die Quecksilber (23) enthält.

8. Arbeitsplatz nach einem der vorstehenden Ansprüche, dadurch gekennzeichnet, daß der Projektor (2) zum projizieren von Modellen von Kurvenbögen ein Diopter-Projektionssystem (24) umfaßt, das längs seiner optischen Achse verschiebbar ist, dergestalt, daß ein variables Projektionsverhältnis mit automatischer Scharfstellung erhalten wird.

9. Arbeitsplatz nach Anspruch 8, dadurch gekennzeichnet; daß die optische Achse (0) des Modellprojektors (2) parallel zu der Oberfläche der Oberseite (13) des Gehäuses ist und auf einen Spiegel (25) unter 45° trifft, welcher unter dem Projektionsschirm (3) angeordnet ist, und daß die Steuerung der Bewegungen des Dioptersystems (24) durch ein Rändelrad (26) gewährleistet ist, wovon ein Teil die Oberseite (13) des Gehäuses (8) durchquert.

10. Arbeitsplatz nach einem der vorstehenden Ansprüche, dadurch gekennzeichnet, daß er ferner wenigstens einen Werkzeugträger (31) umfaßt, der auf der Oberseite (13) des Gehäuses (8) angeordnet ist, und einen Träger (33) für Spangendrähte umfaßt.

11. Arbeitsplatz nach einem der vorstehenden Ansprüche, dadurch gekennzeichnet, daß er unter der beleuchtbaren Oberfläche (1) ein elektromagnetisches Gitter (35) und einen elektromagnetischen Griffel (36) umfaßt, der über einer Kopfvermessungs-Radiographie. die auf das Gitter (35) gelegt ist, verschoben werden kann und mit einem Bildschirm (37) verbunden ist, der seinerseits mit einem Rechner (38) verbunden ist, in dem eine bestimmte Anzahl von Kopfvermessungsdaten gespeichert sind und der geeignet ist, um auf dem Bildschirm (37) das korrigierte Kopfprofil des Patienten zu reproduzieren.
